# EUROPÄISCHE PATENTSCHRIFT

(11) **EP 3 973 599 B1**
(45) Veröffentlichungstag und Bekanntmachung des Hinweises auf die Patenterteilung: **01.05.2024**
(21) Anmeldenummer: 21717334.3
(22) Anmeldetag: 26.03.2021
(51) Int. Cl.: H01R 39/64, H01R 9/05

(54) **DREHÜBERTRAGER FÜR HOCHFREQUENZ-SIGNALE**
ROTARY TRANSMITTER FOR HIGH-FREQUENCY SIGNALS
ÉMETTEUR ROTATIF POUR SIGNAUX HAUTE FRÉQUENCE

(30) Priorität: 03.04.2020 DE 202020101851 U
(43) Veröffentlichungstag der Anmeldung: 30.03.2022
(73) Patentinhaber: Walter Kraus GmbH, 86167 Augsburg (DE)
(72) Erfinder: Pielok, Gerhard, 81241 München (DE); Bülter, Olaf, 86551 Sulzbach (DE)
(74) Vertreter: ERNICKE Patent- und Rechtsanwälte PartmbB
(86) Internationale Anmeldenummer: PCT/EP2021/057960
(87) Internationale Veröffentlichungsnummer: WO 2021/198081

(56) Entgegenhaltungen:
- EP-A1- 3 270 468
- EP-A1- 3 618 204
- DE-A1-102008 051 671
- JP-A- 2008 130 319
- JP-A- 2014 017 890
- JP-A- 2016 066 512

## Beschreibung

Die vorliegende Erfindung betrifft das Gebiet der kontaktierenden elektrischen Drehdurchführungen, insbesondere zur Übertragung von frequenzbehafteten Signalen zwischen zwei relativ zueinander frei drehbeweglichen Komponenten.

In der Praxis werden häufig Schleifringübertrager eingesetzt, um elektrische Signale zwischen zueinander drehbeweglichen Komponenten zu übertragen. Figur 10 zeigt beispielhaft das Funktionsprinzip eines Schleifringübertragers (S1) gemäß dem Stand der Technik. An einem walzenförmigen Rotationskörper (S2) sind zwei benachbarte Schleifbahnen (S3) angeordnet, die beispielsweise mit den Leitern eines elektrischen Signalkabels der einen Komponente verbindbar sind. In die Schleifbahnen (S3) greifen Schleifkontakte (S4) ein, die eine im Wesentlichen gestreckte Form haben und punktuell an der Schleifbahn anliegen. Die Schleifkontakte (S4) sind mit einem elektrischen Signalkabel an der anderen Komponente verbunden. Es hat sich gezeigt, dass derartige Schleifringübertrager für frequenzbehaftete elektrische Signale keine optimale Übertragung gewährleisten, insbesondere wenn die Frequenz beispielsweise bei 1GHz oder höher liegt.

JP 2016-066512 A offenbart einen Signalübertrager mit einer Gruppenanordnung von mehreren Schleifringen. Es sind zwei Elektrodenringgruppen vorgesehen, die jeweils einen Signalring und zwei dazu benachbart angeordnete Abschirmungsringe umfassen. Diese Ringe sind untereinander auf Abstand gesetzt und jeweils in schleifendem Kontakt mit einer Signalbürste und zwei dazu benachbarten Abschirmungsbürsten, die zu einer Bürstengruppe zusammengefasst sind. Die Abschirmungsbürsten können mit dem Außenleiter eines Koaxialkabels verbunden sein und die Signalbürste mit dem Mittelpunktleiter desselben Koaxialkabels. Aus der Anordnung eines Signalrings und einer Signalbürste jeweils zwischen einem linken und einem rechten Abschirmungsring bzw. einer linken und rechten Abschirmungsbürste soll eine Impedanzanpassung erreicht werden, durch die der Schleifringübertrager unanfällig gegen Rauschen wird. Die Schleifringe sind gemeinsam auf einem zylindrischen Schaftkörper befestigt.

Aus EP 3270468 A1 ist eine Schleifringanordnung bekannt, die für die Übertragung unterschiedlicher Ströme, beispielsweise für eine Kamera dienen kann. Sie umfasst einen Rotor, der in seinem Zentrum ein sich in Axialrichtung der Schleifringe sich erstreckendes PCB (Printed Circuit Board) umfasst. Auf dem PCB sind eine Mehrzahl von Leitungspfaden angeordnet, die mit einem ersten Ende jeweils an einem Anschlussterminal des PCB und mit einem zweiten Ende an einer Kantenplattierung am elektrisch verbunden sind. Eine Mehrzahl von Schleifringen ist jeweils quer zur Ausrichtung des PCB zueinander benachbart angeordnet und über einem Endabschnitt des PCB derart positioniert, dass jeder der Schleifringe in einer quer zum PCB verlaufenden Ebene liegt. Zwischen den Schleifringen (34) und dem PCB ist ein Freiraum, der mit einem Isolatormaterial aufgefüllt wird, so dass insgesamt ein im Wesentlichen zylindrischer Köper entsteht, in dessen Axialmittelbereich die nebeneinander liegenden Schleifringe von außen her zugänglich sind und daneben jeweils zylindrische Aufnahmeflächen für Kugellager gebildet sind.

EP 3618204 A1 offenbart einen Schleifringkörper für eine Asynchronmaschine, der zur Übertragung von Lastströmen ausgebildet ist und Schleifringe aus einem Vollmaterial aufweist, die mit Leiterstäben des Asynchronmotors verbunden sind.

JP 2014-017890 A offenbart einen weiteren Schleifringkörper für einen Motor zur Übertragung von Lastströmen. Es ist Laststromübertrager mit einer Nachbaranordnung von Schleifringen und Isolatorscheiben offenbart. Jeweils zwischen Schleifring und Isolator ist ein Dichtungsring vorgesehen, der das Eindringen von Wasser oder anderen Flüssigkeiten verhindert.

Aus JP 2008-130319 A ist eine Schleifringvorrichtung mit mehreren Gruppen von Bürsten und Schleifringen bekannt, die jeweils einen Signalring und links und rechts davon jeweils einen Abschirmungsring aufweisen. Der Ringkörper der Schleifringanordnung soll durch Laminieren erzeugt werden, wobei eine Mehrzahl von Abschirmungsringen, Signalringen und Isolatorplatten entlang der Drehachse des Ringkörpers in einer mehrlagigen Form miteinander laminiert werden.

Es ist Aufgabe der vorliegenden Erfindung, eine bessere Drehübertrager-Technik aufzuzeigen, um hochfrequente elektrische Signale zwischen zwei zueinander drehbeweglichen Komponenten zu übertragen. Besonders bevorzugt soll eine passive Übertragung ermöglicht werden, bei der keine Verstärkereinrichtung notwendig ist.

Die Erfindung löst diese Aufgabe durch die Merkmale des unabhängigen Anspruchs 1. Vorteilhafte Ausgestaltungen sind Gegenstand der abhängigen Ansprüche.

Die Drehübertrager-Technik gemäß der vorliegenden Offenbarung umfasst eine rotatorische Signalübertragungseinheit sowie ein Signalübertrager-Modul, das mit mindestens einer und bevorzugt mehreren Signalübertragungseinheiten ausgestattet ist, insbesondere in einer benachbarten Anordnung. Die Signalübertragungseinheit ist zur Übertragung eines hochfrequenten elektrischen Signals zwischen einer Endo-Komponente (innere Bestandteile) und einer Exo-Komponente (äußere Bestandteile) ausgebildet, und zwar ohne eine aktive Verstärkung. Die Endo-Komponente und die Exo-Komponente sind zueinander um eine Achse drehbeweglich. Das zu übertragende hochfrequente elektrische Signal ist über ein Koaxialkabel zu- oder abführbar. Ein Koaxialkabel kann sowohl an der Endo-Komponente als auch an der Exo-Komponente vorgesehen sein. Es stellt einen optionalen Bestandteil der Signalübertragungseinheit dar. An der Endo-Komponente ist eine Gruppe von entlang der Drehachse nebeneinander angeordneten Schleifbahneinheiten vorgesehen. Diese Gruppe umfasst eine erste Außen-Schleifbahneinheit, eine zweite Außen-Schleifbahneinheit und eine dazwischen angeordnete Zwischen-Schleifbahneinheit.

Die Außen-Schleifbahneinheiten sind dazu vorgesehen und ausgebildet, mit einem Außenleiter oder Schirmleiter eines Koaxialkabels verbunden zu werden. Die Zwischen-Schleifbahneinheit ist dazu vorgesehen und ausgebildet, mit einem Zentrumsleiter oder Innenleiter des Koaxialkabels verbunden zu werden. Die Verbindung kann werksseitig hergestellt sein. In diesem Fall ist mindestens ein Koaxialkabel ein Bestandteil der Signalübertragungseinheit oder des Signalübertrager-Moduls. Alternativ kann die Signalübertragungseinheit dafür eingerichtet sein, ein extern bereitgestelltes Koaxialkabel anzuschließen. Bevorzugte Formen der Kontaktierung werden weiter unten erläutert.

Die Signalübertragungseinheit umfasst an der Exo-Komponente, bevorzugt korrespondierend zu jeder Schleifbahneinheit der Endo-Komponente, mindestens einen Kontaktausleger, der elektrisch leitend an der zugehörigen Schleifbahn anlegbar ist oder anliegt.

Es hat sich gezeigt, dass eine Signalübertragungseinheit mit dem vorgenannten Aufbau grundsätzlich dazu geeignet ist, hochfrequente elektronische Signale zwischen der Endo-Komponente und der Exo-Komponente durch den Drehkontakt zu übertragen. Gemäß den physikalischen Gesetzmäßigkeiten findet bei der Übertragung eines Eingang-Signals in ein Ausgang-Signal eine Kopplung statt, die eine galvanische Kopplung, eine kapazitive Feldkopplung, eine induktive Feldkopplung sowie eine elektromagnetische Wellenkopplung umfasst. Die Signalübertragungseinheit kann in einer Computer-Simulationsumgebung als eine elektrische Schaltung modelliert werden, deren leitende und isolierende Bestandteile mit den jeweiligen geometrischen Größen und Relativlagen zueinander modellierbar sind. Die Modellierung kann insbesondere erfolgen, um die verschiedenen Kopplungsarten zu simulieren und eine Übertragungscharakteristik zu prädizieren.

Es hat sich gezeigt, dass schon sehr geringe Veränderungen von Abständen, Schleifbahndurchmessern, Materialdicken usw. eine erhebliche Auswirkung auf die Güte der Signalübertragung haben.

Um ein hochfrequentes elektrisches Signal mit einer ausreichenden Güte zu übertragen, ist eine Optimierung der Geometrie sinnvoll und teilweise erforderlich. Da es sich um hochkomplexe gegenseitige Beeinflussungen zwischen elektrischen und magnetischen Feldkomponenten handelt, erfolgt diese Optimierung in der Regel in einem iterativen Prozess.

Die Signalübertragungseinheit gemäß der vorliegenden Offenbarung lässt sich besonders günstig herstellen und alle enthaltenen Komponenten lassen sich mit im Markt erhältlichen Simulationsverfahren als Standard-Simulationsobjekte wie Induktivitäten, Kapazitäten, Isolatoren und Dielektrika repräsentieren. Somit bietet die Datenübertrager-Technik gemäß der vorliegenden Offenbarung die Möglichkeit einer Optimierung der Übertragungs-Charakteristik bei einer gegenüber bisherigen Bauformen drastisch verkürzten Entwicklungszeit. Die Anpassung der Signalübertragungseinheit an bestimmte geometrische Randbedingungen und/oder Übertragungsanforderungen kann innerhalb weniger Stunden erfolgen, einschließlich der Prototypen-Testung, wofür bisher mehrere Tage oder Wochen benötigt wurden.

Gemäß der vorliegenden Erfindung ist vorgesehen, dass eine Schleifbahneinheit einen Schleifring und einen Ringträger aufweist. Der Ringträger hat die Grundform eines Scheibenrings und ist durch eine Leiterplatte (PCB - printed circuit board) gebildet und der Schleifring ist am Außenumfang des Ringträgers angeordnet. Der Schleifring und der Ringträger sind dabei am Außenumfang des Ringträgers elektrisch leitend verbunden. Da der Schleifring und der Ringträger separate Körper sind, lassen sie sich jeweils schnell und mit einfachen Mitteln herstellen und anpassen. Der Schleifring kann beispielsweise aus einem metallischen Hohl-Zylinder durch spanende Verarbeitung hergestellt werden. Diese Form der Herstellung ist insbesondere während der Entwicklungs- und Testphase sinnvoll, weil sie universelle Arbeitsmittel verwendet und eine genaue Anpassung der Geometrie gestattet. Der Ringträger kann durch ein standardisiertes Leiterplatten-Herstellungsverfahren bereit gestellt werden, bei dem insbesondere ein mit einer Leiterfläche beschichtetes Platinenmaterial zugeschnitten wird und die Leiterfläche durch Ätzen oder ein anderes geeignetes Bearbeitungsverfahren derart bearbeitet wird, dass die gewünschte Form der elektrisch leitenden Strukturen zurückbleibt. Weiterhin können an dem Platinenmaterial und insbesondere an Bohrungen oder den in der Regel ringförmigen Umfangskanten elektrische Kontaktstellen durch Hinzufügung von metallischem Material erzeugt werden. Die vorgenannten Bearbeitungsmethoden können in voll automatisierten Verfahren in kurzer Zeit und bei geringen Kosten durchgeführt werden, sodass der Prototypen-Bau sowie die Endprodukt-Fertigung einfach und schnell ablaufen. Sobald die Optimierung der Geometrie abgeschlossen ist, können der Ringkörper und/oder die Schleifringe durch noch effizientere Herstellungsverfahren bereitgestellt werden, bspw. durch Press-Verfahren oder Guß-Verfahren.

Wegen der guten Simulations-Voraussetzungen lassen sich die Zykluszeiten zwischen den Optimierungsschritten drastisch verkürzen. Ferner kann durch eine Software-Simulation mit einer gegenüber bisherigen Methoden weit überdurchschnittlichen Vorhersagegüte die Übertragungscharakteristik der Signalübertragungseinheit geschätzt oder prädiziert (im Voraus berechnet) werden.

Die Ausbildung des Ringträgers als Leiterplatte ermöglicht es weiterhin, alle für die Signalleitung erforderlichen elektrischen Strukturen in exakt vorgegebenen Formen und Abmaßen vorzusehen. Es ist nicht erforderlich, zwischen einem Schleifring und einem Innenumfang der Endo-Komponente Kabel, Drähte oder sonstige bewegliche Leiter vorzusehen, die beispielsweise durch unsachgemäße Montage oder dynamische Krafteinwirkungen während des Betriebs einer Fehlplatzierung unterliegen könnten, welche wiederum erhebliche Auswirkungen auf die Übertragungscharakteristik hätte.

Weitere vorteilhafte Ausbildungen der Erfindung sind in den Unteransprüchen angegeben und werden nachfolgend erläutert.

Die Erfindung ist in den Zeichnungen beispielhaft und schematisch dargestellt. Es zeigen:
- Figur 1:: Ein Signalübertrager-Modul mit einer Mehrzahl von Signalübertragungseinheiten, die entlang einer gemeinsamen Drehachse (A) benachbart angeordnet sind;
- Figur 2:: Das Signalübertrager-Modul gemäß Figur 1 in Kombination mit einem Träger-Gehäuse;
- Figur 3 bis 5:: Eine Explosionsdarstellung und zwei Schnittdarstellungen einer Signalübertragungseinheit;
- Figur 6:: Eine Schrägbilddarstellung des Ringträgers einer Zwischen-Schleifbahneinheit;
- Figur 7:: Ein schematisches Anschlussdiagramm mit einer Schnitt-Darstellung einer Signalübertragungseinheit;
- Figur 8:: Eine vergrößerte perspektivische Sicht auf die Innenumfänge von zwei benachbarten Signalübertragungseinheiten mit Kontaktierungen zu zwei Koaxialpaarwellen;
- Figur 9:: Eine Erläuterungsdarstellung zu einem Koaxialkabel;
- Figur 10:: Eine Erläuterungsdarstellung zum Stand der Technik.

Figuren 1 und 2 zeigen mehrere Signalübertragungseinheiten (1, 9) in einer benachbarten Anordnung an eine Signalübertrager-Modul (20). Figuren 3 bis 5 und 7 zeigen eine bevorzugte Ausführungsform der Signalübertragungseinheit (1) gemäß der vorliegenden Offenbarung, wobei hier ausschließlich die Endo-Komponente (8) mit einer Gruppe (9) von Schleifbahneinheiten (9a,9b,9c) gezeigt ist. Die Schleifbahneinheiten (9a,9b,9c) sind dabei entlang der Drehachse (A) benachbart zueinander und bevorzugt jeweils mit einem Zwischenabstand zueinander angeordnet. Der Zwischenabstand kann auf beliebige Weise hergestellt werden, insbesondere durch das Vorsehen von Distanzhülsen (13), die bevorzugt weiterhin als elektrische Kontaktmittel zwischen den Schleifbahneinheiten (9a,9b,9c) wirken. Alternativ oder zusätzlich können beliebige andere Abstandshalter zwischen den Schleifbahneinheiten vorgesehen sein, insbesondere jeweils ein- oder mehrteilige hohlzylindrische Träger (nicht dargestellt).

Mindestens eine und bevorzugt alle Schleifbahneinheiten (9a,9b,9c) umfassen jeweils einen scheibenförmigen Ringträger (11a,11b,11c), der aus einer Leiterplatte gebildet ist, und einen am Außenumfang des Ringträgers befestigten Schleifring (10a,10b,10c).

Der Schleifring kann auf beliebige Weise mit dem Ringträger verbunden sein. Bevorzugt wird er durch ein elektrisch leitendes Befestigungsmittel, insbesondere eine Lötverbindung, an dem Ringträger befestigt. Besonders bevorzugt wird eine durchgehende Lötverbindung über die gesamte Umfangsnut zwischen dem Schleifring (10a,10b,10c) und dem Außenumfang des Ringträgers (11a,11b,11c) vorgesehen.

Der Ringträger (11a,11b,11c) kann bevorzugt zumindest an der Außenkante an zumindest einer Stirnseite eine ringförmige Leiterbahn aufweisen.

An dem Ringträger (11a,11b) einer Außen-Schleifbahneinheit (9a,9b) ist bevorzugt eine flächige und insbesondere scheibenringförmige Leiterfläche (15) angeordnet, die sich vom Außenumfang des Ringträgers (11a,11b) in Radialrichtung nach innen erstreckt. Die Leiterfläche (15) kann eine geschlossene Fläche haben. Alternativ kann sie lokal unterbrochen sein. Sie kann beispielsweise ein engmaschiges, netzförmiges Strukturbild haben oder ein geschlitztes Strukturbild, wobei jedoch elektrisch leitfähige Bereiche den Großteil der stirnseitigen Oberfläche des Ringträgers (11a,11b,11c) bedecken. Am Innenumfang der scheibenförmigen Leiterfläche (15) ist bevorzugt eine Kontaktierung (17) zu einem Außenleiter (5) des Koaxialkabels (2) ausgebildet oder durch eine Kontaktstelle vorbereitet.

An dem Ringträger (11b) der Zwischen-Schleifbahneinheit (9c) ist bevorzugt keine die Oberfläche vollständig abdeckende Leiterfläche vorhanden, sondern eine schmale Leiterbahn (14), die insbesondere nur einen geringen Flächenanteil der Querschnittsfläche des Ringträgers (11b) bedeckt. Die schmale Leiterbahn (14) kann auf einer Außenoberfläche des Ringträgers (11b) der Zwischen-Schleifbahneinheit (9c) vorgesehen sein, wie dies beispielhaft in Figur 3 dargestellt ist. Bevorzugt ist die schmale Leiterbahn (14) in einer Mittelebene des Ringträgers (11c) der Zwischen-Schleifbahneinheit (9c) zwischen zwei Platinenmaterial-Ebenen (29,30) angeordnet. Es hat sich herausgestellt, die dielektrischen Eigenschaften des Platinenmaterials eine positive Auswirkung auf die Übertragungscharakteristik haben. Der Ringträger (11c) der Zwischen-Schleifbahneinheit (9c) kann besonders bevorzugt eine zur Mittelebene symmetrische Ausbildung haben.

Die schmale Leiterbahn (14) kann eine beliebige Anordnung und Führung in Bezug auf die Querschnittsfläche des Ringträgers (11c) haben. Gemäß einer bevorzugten Ausführung umfasst die schmale Leiterbahn (14) einen ringförmigen Abschnitt, der in Radialrichtung zwischen dem Außenumfang und dem Innenumfang des Ringträgers (11b) angeordnet ist. In den Darstellungen der Figuren 3 und 6 deckt dieser ringförmige Abschnitt einen Winkelbereich von etwa 180° in Umfangsrichtung ab. Der Abdeckungswinkel kann alternativ mit einem anderen Wert gewählt sein, beispielsweise mit 90° oder 360°.

Die schmale Leiterbahn (14) ist bevorzugt einerseits an mindestens einem Endpunkt (31) im Bereich des Außenumfangs des Ringträgers (11b) mit dem Schleifring (10b) elektrisch leitend verbunden. Andererseits hat die schmale Leiterbahn (14) bevorzugt einen weiteren Endpunkt am Innenumfang des Ringträgers (11b), wo eine Kontaktierung (19) zu einem Innenleiter (3) des Koaxialkabels (2) ausgebildet oder durch eine Kontaktstelle vorbereitet ist.

Eine vorbereitete Kontaktstelle kann in beliebiger Anzahl und Form an einem oder mehreren Ringträgern vorgesehen sein. Eine vorbereitete Kontaktstelle kann insbesondere durch eine Durchkontaktierung (12) gebildet sein. Eine Durchkontaktierung ist eine bevorzugt vertikale (d.h. vorliegend in Axialrichtung des Ringträgers verlaufende) elektrische Verbindung zwischen den Leiterbahnebenen einer Leiterplatte. Die Verbindung wird bevorzugt durch eine innen metallisierte Bohrung im Trägermaterial der Leiterplatte realisiert.

Mindestens ein und bevorzugt alle Ringträger (11a,11b,11c) haben die Grundform eines Scheibenrings. Die Außenkontur des Ringträgers (11a,11b,11c) ist bevorzugt kreisförmig. Die Innenkontur kann ebenfalls kreisförmig sein. Alternativ und bevorzugt weist der Ringträger (11a,11b,11c) am Innenumfang (28) eine Mehrzahl von Stegbereichen (26) mit dazwischenliegenden Ausnehmungen (27) auf. Die Ausnehmungen können dafür vorgesehen sein, Koaxialkabel oder sonstige Verbindungsmittel zwischen den Stegbereichen (26) zu einer benachbarten Signalübertragungseinheit (1) zu führen bzw. einen Freiraum für das Hindurchführen solcher Verbindungsmittel zu schaffen. Dies ist beispielhaft in den Figuren 1, 2 und 8 illustriert. Die Stegbereiche (26) und Ausnehmungen (27) können eine überwiegend einheitliche Teilung haben. Allerdings kann bevorzugt mindestens ein oder genau ein Stegbereich (26) eine abweichende Teilung und insbesondere eine größere Stegbreite in Umfangsrichtung oder eine in Umfangsrichtung versetzte Lage haben. An diesem Stegbereich ist bevorzugt einerseits die Kontaktierung (17) zwischen dem Außenleiter des Koaxialkabels (2) und einem Ringträger (11a,11b) einer der Außen-Schleifbahneinheiten (9a,9b) vorgesehen oder eine Kontaktierung (19) des Innenleiters des Koaxialkabels (2) zu dem Ringträger (11c) der Zwischen-Schleifbahneinheit (9c) vorgesehen. Die Schleifbahneinheiten (9a,9b,9c) werden bevorzugt derart in ihrer Umfangswinkel-Lage zueinander positioniert, dass die Stegbereiche (26) mit der Teilungsabweichung in der Axialrichtung (A) benachbart zueinander angeordnet sind.

Die Anzahl der Stegbereiche (26) kann beliebig gewählt werden. Es können insbesondere mindestens so viele Stegbereiche und jeweils nachfolgende Ausnehmungen vorgesehen sein, wie in einem Signalübertrager-Modul (20) Signalübertragungseinheiten (1) bzw. Gruppen (9) von schleifbaren Einheiten nebeneinander anzuordnen sind.

In dem Beispiel von Figuren 1 und 2 sind neun zueinander benachbarte Signalübertragungseinheiten (1) vorgesehen und entsprechend wurde die Anzahl der Stegbereiche (26) mit neun gewählt.

Am Innenumfang (28) des Ringträgers (11a,11b) einer Außen-Schleifbahneinheit (9a,9b) ist bevorzugt eine Mehrzahl von Durchkontaktierungen (12) vorgesehen. Besonders bevorzugt ist an jedem Stegbereich jeweils (mindestens oder genau) eine Durchkontaktierung (12) vorgesehen.

Am Innenumfang (28) des Ringträgers (11c) der Zwischen-Schleifbahneinheit (9c) kann ebenfalls eine Mehrzahl von Durchkontaktierungen (12) vorgesehen sein, welche ein korrespondierendes Anordnungsmuster zu den Durchkontaktierungen (12) an den Außen-Schleifbahneinheiten (9a,9b) haben. Diese Durchkontaktierungen sind allerdings bevorzugt gegenüber der Leiterbahn (14) elektrisch isoliert. Insbesondere kann an jedem Stegbereich (26), außer ggf. an dem Stegbereich (26), an dem die Kontaktierung (19) zum Innenleiter (3) des Koaxialkabels (2,2') vorgesehen ist, jeweils (mindestens oder genau) eine Durchkontaktierung (12) vorgesehen sein.

Wie sich aus der Schnittdarstellung gemäß Figur 7 ergibt, kann bevorzugt jeweils zwischen zwei in Axialrichtung (A) benachbarten Durchkontaktierungen (12) eine Distanzhülse (13) oder ein sonstiges Abstandshaltemittel vorgesehen sein, welches insbesondere weiterhin bevorzugt elektrisch leitend ist. Über die Durchkontaktierungen (12) und die elektrisch leitenden Abstandshaltemittel (13) wird somit (bevorzugt an einer Mehrzahl der Stegbereiche (26) eine Schirm-Kontaktierung (18) zwischen den Ringträgern (11a,11c) der Außen-Schleifbahneinheiten (9a,9c) gebildet. Alternativ kann zwischen den Außen-Schleifbahneinheiten (9a,9c) der Gruppe (9) eine Schirmkontaktierung (18) auf beliebige andere Weise gebildet sein.

Bevorzugt sind zumindest die Ringträger (11a,11b) der Außen-Schleifbahneinheiten (9a,9b) der Gruppe (9) oder aber alle Ringträger (11a,11b,11c) der Gruppe (9) an in der Axialrichtung (A) zueinander benachbarten Durchkontaktierungen (12) miteinander elektrisch leitend verbunden. Diese elektrisch leitenden Verbindungen bzw. diese Schirm-Kontaktierungen (18) haben eine positive Wirkung auf die Übertragungscharakteristik der Schleifübertragungseinheit (1) gezeigt.

Die Schleifringe (10a,10b,10c) können eine beliebige Ausbildung haben. Eine bevorzugte Querschnittform ist in Figur 7 gezeigt. Dort haben die Schleifringe (10a,10b) der Außen-Schleifbahneinheiten (9a,9b) im Querschnitt eine T-Form mit einem ersten Schenkel, der im Wesentlichen in der Axialrichtung (A) verläuft und einem zweiten Schenkel, der vom Mittelbereich des ersten Schenkels ausgehend in Radialrichtung nach Innen verläuft. Der Ringträger (11a,11b) ist dabei auf der einen Seite des zweiten Schenkels angeordnet und eine außen liegende Schleifnut auf der in Axialrichtung anderen Seite des zweiten Schenkels.

Die Ringträger (11a,11b) sind weiterhin bevorzugt derart angeordnet, dass die Leiterflächen (15) in Bezug auf die Zwischen-Schleifbahneinheit (9c) außen zu liegen kommen.

Im Querschnitt sind daher in der Axialrichtung (A) jeweils zwischen den Leiterflächen (15) der Außen-Schleifbahneinheiten (9a,9b) und der schmalen Leiterbahn (14) an und bevorzugt in dem Ringträger (11c) der Zwischen-Schleifbahneinheit (9c) mehrere isolierende Komponenten, nämlich einerseits jeweils eine Platinenmaterial-Ebene (29) an den Ringträgern (11a,11b) der Außen-Schleifbahneinheiten, ein zwischen den benachbarten Schleifbahneinheiten (9a,9b,9c) angeordneter Hohlraum, der insbesondere mit Luft gefüllt sein kann, sowie bevorzugt jeweils eine Platinenmaterial-Ebene (29,30) des Ringträgers (11c) der Zwischen-Schleifbahneinheit (9c).

Die Signalübertragungseinheit gemäß der vorliegenden Offenbarung kann in beliebiger Weise montiert werden. Besonders bevorzugt werden zumindest die Schleifbahneinheiten (9a,9b,9c) einer Gruppe (9) auf einem oder mehreren Befestigungsmitteln (25) aufgesteckt, die insbesondere durch die zueinander fluchtenden Durchkontaktierungen (12) an den Stegbereichen (26) geführt sind. Es können dabei gemäß der skizzierten Darstellung in Figur 7 mehrere benachbarte Gruppen (9) bzw. Signalübertragungseinheiten (1) nebeneinander auf gemeinsamen Befestigungsmitteln (25) angeordnet sein. Das Befestigungsmittel kann beispielsweise eine Schraube, ein Bolzen oder eine Gewindestange sein.

Die stirnseitigen Oberflächen der Durchkontaktierungen (12) können ggf. nachbearbeitet sein, um gemeinsam eine einheitliche Stirnfläche (16) zu bilden.

Weiterhin können bevorzugt an den Außenumfängen der Ringträger (11a,11b,11c) an einer oder an beiden stirnseitigen Oberflächen ringförmige und elektrisch leitende Abschnitte (32) vorgesehen sein, die ebenfalls und insbesondere zusammen mit den Durchkontaktierungen (12) nachbearbeitbar sind. Anstelle einer Nachbearbeitung kann auch bei entsprechend exakter Fertigung direkt in der Herstellung eine gemeinsame einheitliche Stirnfläche (16) erzeugt werden.

Mit anderen Worten weisen die in Axialrichtung (A) liegenden Konturen der Durchkontaktierungen (12) und der ringförmigen Abschnitte (32) eine gemeinsame Ebene Kontur auf, so dass sie zueinander exakt parallele und fluchtende Stirnflächen (16) auf zu mindestens einer und bevorzugt beiden Stirnseiten in Axialrichtung (A) bilden. Auf diese Weise ist mit einer besonders hohen Präzision die relative Anordnung der Ringträger (11a,11b,11c) und somit ebenfalls der Schleifringe (10a,10b,10c) möglich. Ferner können hohe Genauigkeit im Hinblick auf den Rundlauf der Schleifnuten erreicht werden.

Figur 7 zeigt weiterhin eine bevorzugte Anschlussvariante des Koaxialkabels (2) an den Ringträgern (11a,11c) einer Signalübertragungseinheit (1). Der Außenleiter (5) des Koaxialkabels (2) wird dabei direkt oder indirekt mit der Leiterfläche (15) des Ringträgers (11a) einer der Außen-Schleifbahneinheiten (9a,9b) verbunden, insbesondere durch Löten. Dies erfolgt insbesondere in einem ringförmigen Nachbarbereich zu einer Bohrung, die den Ringträger (11a) durchbricht. Durch diese Bohrung ist der Zentrumsleiter (3) und etwaig auch das Dielektrikum (4) hindurchgeführt. An dem Ringträger (11c) der Zwischen-Schleifbahneinheit (9c) ist eine weitere Bohrung vorgesehen, die bevorzugt mit der Bohrung am Ringträger (11a) der Außen-Schleifbahneinheit (9a) fluchtet. In der Bohrung des Ringträgers (11c) kann eine weitere Durchkontaktierung (12') vorgesehen sein, um eine sichere elektrische Verbindung zu der schmalen Leiterbahn (14) herzustellen. Der Innenleiter (3) des Koaxialkabels (2) ist bevorzugt in diese Bohrung oder Durchkontaktierung (12') eingeführt und kann beispielsweise durch Löten elektrisch angebunden sein.

Alternativ zu der in Figur 7 skizzierten Anschlussart ist eine beliebige andere Anschlussweise möglich. Insbesondere kann die Signalübertragungseinheit (1) einen Modulstecker aufweisen, der eine standardisierte Anbindung für den Innenleiter und den Außenleiter eines Koaxialkabels (2) schafft und andererseits mit mindestens einer Leiterfläche (15) und der schmalen Leiterbahn (14) an den Ringträgern (11a,11b,11c) elektrisch verbunden ist.

Die Kontaktausleger (21) können eine beliebige Anzahl, Form und Anordnung haben. Figuren 1 und 2 zeigen eine bevorzugte Ausführungsvariante. Die Kontaktausleger (21) können Endbereiche von Drahtbügeln sein, die an einem Ausleger-Träger (22) angebunden sind. Die Ausleger-Träger (22) können bevorzugt ebenfalls Leiterplatten sein und geeignete elektrisch leitfähige Konturen aufweisen, die mit einem Kabelanschluss (23) verbunden sind, an dem ein Koaxialkabel (2,2`) anschließbar ist. Der Kabelanschluss kann beispielsweise als Stecker oder Buchse ausgebildet sein.

Abwandlungen der Erfindung sind in verschiedener Weise möglich. Insbesondere können alle zu den Ausführungsbeispielen beschriebenen oder beanspruchten Merkmale in beliebiger Weise miteinander kombiniert oder gegeneinander ersetzt werden.

Ein Signalübertrager-Modul (20) kann bevorzugt ein Träger-Gehäuse (24) aufweisen. An dem Trägergehäuse (24) sind weiter bevorzugt Drehlager vorgesehen, durch welche die Exo-Komponente (7) und die Endo-Komponente (8) der Signalübertragungseinheiten (1) gegenüber der gemeinsamen Drehachse (A) koaxial positioniert und frei drehbeweglich gelagert werden.

Eine und insbesondere jede Gruppe (9) von nebeneinander angeordneten Schleifbahneinheiten (9a, 9b, 9c) kann mehrere Schleifringe (10a, 10b, 10c) und zugeordnete Ringträger (11a, 11b, 11c) umfassen, insbesondere jeweils einen Schleifring (10a, 10b, 10c) mit zugeordnetem Ringträger (11a, 11b, 11c) pro Schleifbahneinheit (9a, 9b, 9c). Alternativ können nur ein oder zwei Schleifbahneinheiten einer Gruppe durch einen Schleifring mit einem zugeordneten Ringträger gebildet sein, während mindestens eine andere Schleifbahneinheit einen anderen Aufbau hat und beispielsweise aus einer Metallscheibe im Vollmaterial gebildet ist.

Ein weiterer (passiver / isolierender) Ringkörper mit der Grundform eines Scheibenrings, der insbesondere aus einer Leiterpatte besteht, kann zusätzlich zu den Schleifbahneinheiten vorliegen und beispielsweise als zusätzlicher Schirmkörper zwischen zwei Schleifbahneinheiten eingebracht sein. Dieser weitere Ringkörper trägt bevorzugt keinen Schleifring.

Der mindestens eine Ringträger (11a, 11b, 11c) einer Schleifbahneinheit ist bevorzugt koaxial zu einem zugehörigen Schleifring (10a, 10b, 10c) angeordnet. In Sonderfällen kann auch eine andere Anordnung, insbesondere eine exzentrische Anordnung vorgesehen sein.

Der mindestens eine Ringträger (11a, 11b, 11c) weist bevorzugt eine kreisringförmige Außenkontur und/oder eine kreisringförmige Innenkontur auf. In Sonderfällen kann auch eine andere Konturform für die Außenkontur und/oder die Innenkontur vorgesehen sein, beispielsweise eine elliptische Kontur oder eine segmentierte Kontur.

Der mindestens eine Ringträger (11a) und ein zugehöriger Schleifring (10a) einer Schleifbahneinheit (9a) sind bevorzugt in einer gemeinsamen Axialebene angeordnet, die benachbart ist zu mindestens einer weiteren Axialebene einer anderen Schleifbahneinheit (9b, 9c). Mit anderen Worten liegen die Schleifbahneinheiten bevorzugt in voneinander getrennten Axialebenen.

Alternativ kann eine Teilüberlappung zwischen den Axialebenen von benachbarten Schleifbahneinheiten vorliegen, wobei allerdings ein körperlicher Kontakt der benachbarten Schleifbahneinheiten bevorzugt vermieden ist, insbesondere durch unterschiedliche Durchmesser der benachbarten Schleifringe und die Ausbildung mindestens eines Schleifrings mit einem axialen Überhang gegenüber dem zugeordneten Ringträger.

An einem (jedem) Ringträger (11a, 11b, 11c) ist bevorzugt genau ein Schleifring (10a, 10b, 10c) angeordnet, insbesondere genau ein Schleifring (10a, 10b, 10c) an jedem der Ringträger (11a, 11b, 11c).

### BEZUGSZEICHENLISTE

- 1: Rotatorische Signalübertragungseinheit
- 2: Koaxialkabel
- 2`: Koaxialkabel
- 3: Zentrumsleiter / Innenleiter / Signalspannung
- 4: Dielektrikum / Isolator
- 5: Schirm / Außenleiter / Referenzpotenzial
- 6: Schutzmantel
- 7: Exo-Komponente
- 8: Endo-Komponente
- 9: Gruppe von Schleifbahneinheiten
- 9a: Erster Außen-Schleifbahneinheit
- 9b: Zweiter Außen-Schleifbahneinheit
- 9c: Zwischen-Schleifbahneinheit
- 10a: Schleifring
- 10b: Schleifring
- 10c: Schleifring
- 11a: Ringträger scheibenförmig / Leiterplatte (PCB)
- 11b: Ringträger scheibenförmig / Leiterplatte (PCB)
- 11c: Ringträger scheibenförmig / Leiterplatte (PCB)
- 12: Durchkontaktierung / Metallhülse (mit regelmäßiger Anordnung)
- 12': Durchkontaktierung / Metallhülse (außerhalb der regelmäßigen Anordnung)
- 13: Kontaktmittel / Distanzhülse
- 14: Leiterbahn (schmal)
- 15: Leiterfläche (breit)
- 16: Stirnfläche
- 17: Schirm-Kontaktierung zu Kabel (Außenleiter)
- 18: Schirm-Kontaktierung zwischen Ringträgern
- 19: Signal-Kontaktierung zu Kabel (Innenleiter)
- 20: Signalübertrager-Modul
- 21: Kontaktausleger
- 22: Ausleger-Träger
- 23: Kabelanschluss / Stecker o. Buchse
- 24: Träger-Gehäuse
- 25: Befestigungsmittel / Gewindestange
- 26: Stegbereich
- 27: Ausnehmung
- 28: Innenumfang
- 29: Erste Platinenmaterial-Ebene
- 30: Zweite Platinenmaterial-Ebene
- 31: Endpunkt / Kontaktierung zu Schleifring am Außenumfang
- 32: Ringförmiger Abschnitt
- 33: Endpunkt am Innenumfang
- A: Drehachse
- S1: Schleifringübertrager
- S2: Rotationskörper, walzenförmig
- S3: Schleifbahnen
- S4: Schleifkontakte

## Patentansprüche

1. Signalübertragungseinheit zur Übertragung eines hochfrequenten elektrischen Signals zwischen einer Endo-Komponente (8) und einer Exo-Komponente (7), die zueinander um eine Achse (A) drehbeweglich sind, und wobei das Signal über ein Koaxialkabel (2, 2') zu- oder abführbar ist, das an der Endo-Komponente angeschlossen oder anschließbar ist, und wobei die Signalübertragungseinheit (1) an der Endo-Komponente (8)
entlang der Achse (A) eine Gruppe von nebeneinander angeordneten Schleifbahneinheiten aufweist, wobei die Gruppe eine erste Außen-Schleifbahneinheit (9a), eine zweite Außen-Schleifbahneinheit (9b) und eine dazwischen angeordnete Zwischen-Schleifbahneinheit (9c) umfasst, und wobei die Signalübertragungseinheit (1) an der Exo-Komponente (7) mindestens einen
Kontaktausleger (21) aufweist, der elektrisch leitend an einer Schleifbahn anlegbar ist oder anliegt, wobei mindestens eine Schleifbahneinheit (9a, 9b, 9c) einen Schleifring (10a, 10b, 10c) und einen Ringträger (11a, 11b, 11c) aufweist, wobei der Ringträger (11a, 11b, 11c) die Grundform eines Scheibenrings hat , **dadurch gekennzeichnet, dass** der Schleifring (10a, 10b, 10c) am Außenumfang des Ringträgers (11a, 11b, 11c) angeordnet ist, wobei der Ringträger (11a, 11b, 11c) durch eine Leiterplatte gebildet ist, und wobei der Schleifring und der Ringträger (11a, 11b, 11c) am Außenumfang des Ringträgers (11a, 11b, 11c) elektrisch leitend verbunden sind.

2. Signalübertragungseinheit nach Anspruch 1, wobei die Gruppe von nebeneinander angeordneten Schleifbahneinheiten (9a, 9b, 9c) mehrere Schleifringe (10a, 10b, 10c) und zugeordnete Ringträger (11a, 11b, 11c) umfasst, insbesondere jeweils einen Schleifring (10a, 10b, 10c) mit zugeordnetem Ringträger (11a, 11b, 11c) pro Schleifbahneinheit (9a, 9b, 9c).

3. Signalübertragungseinheit nach Anspruch 1 oder 2, der mindestens eine Ringträger (11a, 11b, 11c)
- koaxial zu einem zugehörigen Schleifring (10a, 10b, 10c) angeordnet ist; UND/ODER
- eine kreisringförmige Außenkontur aufweist; UND/ODER
- eine kreisringförmige Innenkontur aufweist.

4. Signalübertragungseinheit nach einem der vorhergehenden Ansprüche, wobei der mindestens eine Ringträger (11a) und ein zugehöriger Schleifring (10a) einer Schleifbahneinheit (9a) in einer gemeinsamen Axialebene angeordnet sind, die benachbart ist zu mindestens einer weiteren Axialebene einer anderen Schleifbahneinheit (9b, 9c) .

5. Signalübertragungseinheit nach einem der vorhergehenden Ansprüche, wobei genau ein Schleifring (10a, 10b, 10c) an dem mindestens einen Ringträger (11a, 11b, 11c) angeordnet ist, insbesondere genau ein Schleifring (10a, 10b, 10c) an jedem der Ringträger (11a, 11b, 11c).

6. Signalübertragungseinheit nach einem der vorhergehenden Ansprüche, wobei an dem Ringträger (11a, 11b) einer Außen-Schleifbahneinheit (9a, 9b) eine scheibenringförmige Leiterfläche (15) angeordnet ist, die sich vom Außenumfang des Ringträgers (11a, 11b) in Radialrichtung nach innen erstreckt.

7. Signalübertragungseinheit nach dem vorhergehenden Anspruch, wobei an einem Innenumfang der scheibenförmigen Leiterfläche (15) eine Kontaktierung (17) zu einem Außenleiter (5) des Koaxialkabels (2) ausgebildet oder durch eine Kontaktstelle vorbereitet ist.

8. Signalübertragungseinheit nach einem der vorhergehenden Ansprüche, wobei an dem Ringträger (11b) einer Zwischen-Schleifbahneinheit (9c) eine schmale Leiterbahn (14) angeordnet ist, die insbesondere nur einen geringen Flächenanteil des Ringträgers (11b) bedeckt, wobei die schmale Leiterbahn (14) insbesondere einen ringförmigen Abschnitt umfasst, der in Radialrichtung zwischen dem Außenumfang und dem Innenumfang des Ringträgers (11b) angeordnet ist.

9. Signalübertragungseinheit nach dem vorhergehenden Anspruch, wobei die schmale Leiterbahn (14) einerseits an mindestens einem Endpunkt (31) im Bereich des Außenumfangs des Ringträgers (11b) mit dem Schleifring (10b) elektrisch leitend verbunden ist und/oder wobei die schmale Leiterbahn (14) einen weiteren Endpunkt (33) am Innenumfang des Ringträgers (11b) hat, wo eine Kontaktierung (19) zu einem Innenleiter (3) des Koaxialkabels (2) ausgebildet oder durch eine Kontaktstelle vorbereitet ist.

10. Signalübertragungseinheit nach einem der vorhergehenden Ansprüche, wobei der Ringträger (11a, 11b, 11c) mindestens eine vorbereitete Kontaktstelle aufweist, die insbesondere durch eine Durchkontaktierung (12, 12') gebildet ist.

11. Signalübertragungseinheit nach einem der vorhergehenden Ansprüche 8 bis 10, wobei die schmale Leiterbahn (14) in einer Mittelebene des Ringträgers (11c) der Zwischen-Schleifbahneinheit (9c) zwischen zwei Platinenmaterial-Ebenen (29, 30) angeordnet ist.

12. Signalübertragungseinheit nach einem der vorhergehenden Ansprüche, wobei der mindestens eine Ringträger (11a, 11b, 11c) am Innenumfang (28) eine Mehrzahl von Stegbereichen (26) mit dazwischen liegenden Ausnehmungen (27) aufweist.

13. Signalübertragungseinheit nach einem der vorhergehenden Ansprüche, wobei
- am Innenumfang (28) des Ringträgers (11a, 11b) einer Außen- Schleifbahneinheit (9a, 9b) eine Mehrzahl von Durchkontaktierungen (12) vorgesehen ist, insbesondere jeweils eine Durchkontaktierung (12) an jedem Stegbereich (26), UND/ODER
- wobei am Innenumfang (28) des Ringträgers (11c) der Zwischen-Schleifbahneinheit (9c) eine Mehrzahl von Durchkontaktierungen (12) vorgesehen ist, die gegenüber der Leiterbahn (14) elektrisch isoliert sind, insbesondere jeweils eine Durchkontaktierung (12) an jedem Stegbereich (26), außer gegebenenfalls an dem Stegbereich (26), an dem die Kontaktierung (19) zum Innenleiter (3) des Koaxialkabels (2, 2') vorgesehen ist, *UND*/*ODER* - *wobei* zwischen den Außen-Schleifbahneinheiten (9a, 9c) der Gruppe (9) eine Schirm-Kontaktierung (18) gebildet ist, UND/ODER
- wobei zumindest die Ringträger (11a, 11b) der Außen-Schleifbahneinheiten (9a, 9b) einer Gruppe (9) oder alle Ringträger (11a, 11b, 11c) der Gruppe (9) an in der Axialrichtung (A) zueinander benachbarten Durchkontaktierungen (12) miteinander elektrisch leitend verbunden sind.

14. Signalübertrager-Modul zur Übertragung von zwei oder mehr hochfrequenten elektrischen Signalen zwischen einer Endo-Komponente (8) und einer Exo-Komponente (7), die zueinander um eine Achse (A) drehbeweglich sind, **dadurch gekennzeichnet , dass** das Signalübertrager-Modul (20) eine Mehrzahl von Signalübertragungseinheiten nach einem der vorhergehenden Ansprüche umfasst.

15. Signalübertrager-Modul nach dem vorhergehenden Anspruch, wobei die Signalübertragungseinheiten entlang einer gemeinsamen Drehachse (A) benachbart angeordnet sind.

## Claims

1. Signal-transmitting unit for transmitting a high-frequency electrical signal between an endo component (8) and an exo component (7) which are rotatable in relation to one another about an axis (A), and wherein the signal can be fed or discharged via a coaxial cable (2, 2') which is connected or can be connected to the endo component, and wherein the signal-transmitting unit (1) has a group of slideway units, which are arranged next to one another, on the endo component (8) along the axis (A), wherein the group comprises a first outer slideway unit (9a), a second outer slideway unit (9b) and an intermediate slideway unit (9c) which is arranged therebetween, and wherein the signal-transmitting unit (1) has at least one contact cantilever (21), which can be placed or bears electrically conductively against a slideway, on the exo component (7), wherein at least one slideway unit (9a, 9b, 9c) has a sliding ring (10a, 10b, 10c) and a ring carrier (11a, 11b, 11c), wherein the ring carrier (11a, 11b, 11c) has the basic shape of a sliding ring, **characterized in that** the sliding ring (10a, 10b, 10c) is arranged on the outer periphery of the ring carrier (11a, 11b, 11c), wherein the ring carrier (11a, 11b, 11c) is formed by a printed circuit board, and wherein the sliding ring and the ring carrier (11a, 11b, 11c) are electrically conductively connected at the outer periphery of the ring carrier (11a, 11b, 11c).

2. Signal-transmitting unit according to Claim 1, wherein the group of slideway units (9a, 9b, 9c), which are arranged next to one another, comprises a plurality of sliding rings (10a, 10b, 10c) and assigned ring carriers (11a, 11b, 11c), in particular in each case one sliding ring (10a, 10b, 10c) with an assigned ring carrier (11a, 11b, 11c) for each slideway unit (9a, 9b, 9c) .

3. Signal-transmitting unit according to Claim 1 or 2, the at least one ring carrier (11a, 11b, 11c)
- being arranged coaxially in relation to an associated sliding ring (10a, 10b, 10c); AND/OR
- having an annular outer contour; AND/OR
- having an annular inner contour.

4. Signal-transmitting unit according to any of the preceding claims, wherein the at least one ring carrier (11a) and an associated sliding ring (10a) of a slideway unit (9a) are arranged in a common axial plane which is adjacent to at least one further axial plane of another slideway unit (9b, 9c).

5. Signal-transmitting unit according to any of the preceding claims, wherein precisely one sliding ring (10a, 10b, 10c) is arranged on the at least one ring carrier (11a, 11b, 11c), in particular precisely one sliding ring (10a, 10b, 10c) on each of the ring carriers (11a, 11b, 11c).

6. Signal-transmitting unit according to any of the preceding claims, wherein a sliding-ring-like conductor surface (15), which extends inwards in the radial direction from the outer periphery of the ring carrier (11a, 11b), is arranged on the ring carrier (11a, 11b) of an outer slideway unit (9a, 9b).

7. Signal-transmitting unit according to the preceding claim, wherein a contact-connection (17) to an outer conductor (5) of the coaxial cable (2) is formed on an inner periphery of the disc-like conductor surface (15) or is prepared by a contact point.

8. Signal-transmitting unit according to any of the preceding claims, wherein a narrow conductor track (14), which covers in particular only a small portion of the surface of the ring carrier (11b), is arranged on the ring carrier (11b) of an intermediate slideway unit (9c), wherein the narrow conductor track (14) comprises in particular a ring-shaped section, which is arranged between the outer periphery and the inner periphery of the ring carrier (11b) in the radial direction.

9. Signal-transmitting unit according to the preceding claim, wherein the narrow conductor track (14), at one end at at least one end point (31) in the region of the outer periphery of the ring carrier (11b), is electrically conductively connected to the sliding ring (10b) and/or wherein the narrow conductor track (14) has a further end point (33) on the inner periphery of the ring carrier (11b), wherein a contact-connection (19) to an inner conductor (3) of the coaxial cable (2) is formed or is prepared by a contact point.

10. Signal-transmitting unit according to any of the preceding claims, wherein the ring carrier (11a, 11b, 11c) has at least one prepared contact point, which is formed in particular by a plated through-hole (12, 12').

11. Signal-transmitting unit according to any of the preceding Claims 8 to 10, wherein the narrow conductor track (14) is arranged between two circuit board material planes (29, 30) in a central plane of the ring carrier (11c) of the intermediate slideway unit (9c).

12. Signal-transmitting unit according to any of the preceding claims, wherein the at least one ring carrier (11a, 11b, 11c) has on the inner periphery (28) a plurality of web regions (26) with recesses (27) situated therebetween.

13. Signal-transmitting unit according to any of the preceding claims, wherein
- a plurality of plated through-holes (12) are provided on the inner periphery (28) of the ring carrier (11a, 11b) of an outer slideway unit (9a, 9b), in particular in each case one plated through-hole (12) on each web region (26), AND/OR
- wherein a plurality of plated through-holes (12), which are electrically insulated from the conductor track (14), are provided on the inner periphery (28) of the ring carrier (11c) of the intermediate slideway unit (9c), in particular in each case one plated through-hole (12) on each web region (26), apart from possibly on the web region (26) on which the contact-connection (19) to the inner conductor (3) of the coaxial cable (2, 2') is provided AND/OR
- wherein a shielding contact-connection (18) is formed between the outer slideway units (9a, 9c) of the group (9), AND/OR
- wherein at least the ring carriers (11a, 11b) of the outer slideway units (9a, 9b) of one group (9) or all ring carriers (11a, 11b, 11c) of the group (9) are electrically conductively connected to one another at plated through-holes (12) which are adjacent to one another in the axial direction (A).

14. Signal transmitter module for transmitting two or more high-frequency electrical signals between an endo component (8) and an exo component (7) which are rotatable in relation to one another about an axis (A), **characterized in that** the signal transmitter module (20) comprises a plurality of signal-transmitting units according to any of the preceding claims.

15. Signal-transmitter module according to the preceding claim, wherein the signal-transmitting units are arranged adjacent in an adjacent manner along a common rotation axis (A).

## Revendications

1. Unité de transmission de signal destinée à transmettre un signal électrique à haute fréquence entre un endo-composant (8) et un exo-composant (7) qui peuvent tourner l'un par rapport à l'autre sur un axe (A), et le signal pouvant être amené et emmené sur un câble coaxial (2, 2') qui est raccordé ou peut être raccordé à l'endo-composant, et l'unité de transmission de signal (1) comportant un groupe d'unités formant pistes de contact par frottement disposées les unes à côté des autres sur l'endo-composant (8) le long de l'axe (A), le groupe comprenant une première unité formant piste de contact par frottement extérieure (9a), une deuxième unité formant piste de contact par frottement extérieure (9b) et une unité formant piste de contact par frottement intermédiaire (9c) disposée entre celles-ci, et l'unité de transmission de signal (1) comportant au moins un bras de contact (21) sur l'exo-composant (7) qui est en appui ou peut être amené en appui sur une piste de contact par frottement de manière électriquement conductrice, au moins une unité formant piste de contact par frottement (9a, 9b, 9c) comportant une bague de contact par frottement (10a, 10b, 10c) et un support de bague (11a, 11b, 11c), le support de bague (11a, 11b, 11c) ayant la forme de base d'une bague circulaire, **caractérisée en ce que** la bague de contact par frottement (10a, 10b, 10c) est disposée sur la circonférence extérieure du support de bague (11a, 11b, 11c), le support de bague (11a, 11b, 11c) étant formé par une carte de circuit imprimé, et la bague de contact par frottement et le support de bague (11a, 11b, 11c) étant reliés de manière électriquement conductrice sur la circonférence extérieure du support de bague (11a, 11b, 11c).

2. Unité de transmission de signal selon la revendication 1, le groupe d'unités formant piste de contact par frottement (9a, 9b, 9c), disposées les unes à côté des autres, comprenant une pluralité de bagues de contact par frottement (10a, 10b, 10c) et des supports de bague associés (11a, 11b, 11c), en particulier chaque bague de contact par frottement (10a, 10b, 10c) étant associée à un support de bague associé (11a, 11b, 11c) par unité formant piste de contact par frottement (9a, 9b, 9c).

3. Unité de transmission de signal selon la revendication 1 ou 2, l'au moins un support de bague (11a, 11b, 11c)
- étant disposé coaxialement à une bague de contact par frottement associée (10a, 10b, 10c) ; ET/OU
- présentant un contour extérieur circulaire ; ET/OU
- présentant un contour intérieur circulaire.

4. Unité de transmission de signal selon l'une des revendications précédentes, l'au moins un support de bague (11a) et une bague de contact par frottement associée (10a) d'une unité formant piste de contact par frottement (9a) étant disposés dans un plan axial commun qui est adjacent à au moins un autre plan axial d'une autre unité formant piste de contact par frottement (9b, 9c).

5. Unité de transmission de signal selon l'une des revendications précédentes, exactement une bague de contact par frottement (10a, 10b, 10c) étant disposée sur au moins un support de bague (11a, 11b, 11c), en particulier exactement une bague de contact par frottement (10a, 10b, 10c) étant disposée sur chacun des supports de bague (11a, 11b, 11c).

6. Unité de transmission de signal selon l'une des revendications précédentes, une surface conductrice discoïdale (15) qui s'étend vers l'intérieur dans la direction radiale depuis la circonférence extérieure du support de bague (11a, 11b) étant disposée sur le support de bague (11a, 11b) d'une unité formant piste de contact par frottement extérieure (9a, 9b).

7. Unité de transmission de signal selon la revendication précédente, un contact (17) avec un conducteur extérieur (5) du câble coaxial (2) étant formé sur une circonférence intérieure de la surface conductrice discoïdale (15) ou étant préparé par un point de contact.

8. Unité de transmission de signal selon l'une des revendications précédentes, une piste conductrice étroite (14) qui ne couvre en particulier qu'un faible pourcentage de surface du support de bague (11b) étant disposée sur le support de bague (11b) d'une unité formant piste de contact par frottement intermédiaire (9c), la piste conductrice étroite (14) comprenant en particulier une portion annulaire qui est disposée dans la direction radiale entre la circonférence extérieure et la circonférence intérieure du support de bague (11b).

9. Unité de transmission de signal selon la revendication précédente, la piste conductrice étroite (14) étant d'une part reliée de manière électriquement conductrice à la bague de contact par frottement (10b) au moins à un point d'extrémité (31) dans la zone de la circonférence extérieure du support de bague (11b) et/ou la piste conductrice étroite (14) comportant un autre point d'extrémité (33) sur la circonférence intérieure du support de bague (11b) où est formé un contact (19) avec un conducteur intérieur (3) du câble coaxial (2) ou préparé par un point de contact.

10. Unité de transmission de signal selon l'une des revendications précédentes, le support de bague (11a, 11b, 11c) comportant au moins un point de contact préparé qui est formé notamment par un trou métallisé (12, 12').

11. Unité de transmission de signal selon l'une des revendications précédentes 8 à 10, la piste conductrice étroite (14) étant disposée dans un plan moyen du support de bague (11c) de l'unité formant piste de contact par frottement intermédiaire (9c) entre deux plans de matériau de plaque (29, 30).

12. Unité de transmission de signal selon l'une des revendications précédentes, au moins un support de bague (11a, 11b, 11c) comportant une pluralité de zones formant nervures (26) entre lesquelles des évidements (27) sont ménagés sur la circonférence intérieure (28).

13. Unité de transmission de signal selon l'une des revendications précédentes,
- une pluralité de trous métallisés (12) étant prévus sur la circonférence intérieure (28) du support de bague (11a, 11b) d'une unité formant piste de contact par frottement extérieure (9a, 9b), en particulier un trou métallisé (12) étant prévu sur chaque zone formant nervure (26), ET/OU
- une pluralité de trous métallisés (12) étant prévus sur la circonférence intérieure (28) du support de bague (11c) de l'unité formant piste de contact par frottement intermédiaire (9c), lesquels sont électriquement isolés de la piste conductrice (14), notamment un trou métallisé (12) étant prévu sur chaque zone formant nervure (26), sauf si nécessaire sur la zone formant nervure (26) sur laquelle est prévu le contact (19) avec le conducteur intérieur (3) du câble coaxial (2, 2'), ET/OU
- un contact blindé (18) étant formé entre les unités formant piste de contact par frottement extérieures (9a, 9c) du groupe (9), ET/OU
- au moins les supports de bague (11a, 11b) des unités formant piste de contact par frottement extérieures (9a, 9b) d'un groupe (9) ou tous les supports de bague (11a, 11b, 11c) du groupe (9) étant reliés entre eux de manière électriquement conductrice au niveau des trous métallisés (12) adjacents les uns aux autres dans la direction axiale (A).

14. Module transmetteur de signal destiné à transmettre deux signaux électriques à haute fréquence ou plus entre un endo-composant (8) et un exo-composant (7) qui peuvent tourner l'un par rapport à l'autre sur un axe (A), **caractérisé en ce que** le module transmetteur de signal (20) comprend une pluralité d'unités de transmission de signal selon l'une des revendications précédentes.

15. Module transmetteur de signal selon la revendication précédente, les unités de transmission de signal étant disposées de manière adjacente le long d'un axe de rotation commun (A).
